# EUROPÄISCHE PATENTSCHRIFT

(11) **EP 0 170 175 B1**
(45) Veröffentlichungstag und Bekanntmachung des Hinweises auf die Patenterteilung: **26.06.1991**
(21) Anmeldenummer: 85109082.9
(22) Anmeldetag: 19.07.1985
(51) Int. Cl.: F04D 5/00

(54) **Seitenkanalpumpe mit Kräfteausgleich**
Regenerative pump with force balancing
Pompe régénérative avec équilibrage des forces

(30) Priorität: 23.07.1984 DE 3427112
(43) Veröffentlichungstag der Anmeldung: 05.02.1986
(73) Patentinhaber: Schweinfurter, Friedrich, D-8541 Röttenbach (DE)
(72) Erfinder: Schweinfurter, Friedrich, D-8541 Röttenbach (DE)

(56) Entgegenhaltungen:
- EP-A- 0 070 530
- DE-A- 2 112 762
- GB-A- 1 402 713
- US-A- 1 979 621
- US-A- 2 574 724
- US-A- 2 662 479

## Beschreibung

Die Erfindung betrifft eine Seitenkanalpumpe mit einem Gehäuse mit Gehäuseeinlaß und Gehäuseauslaß, bei der die bei Seitenkanalpumpen im allgemeinen auf die Laufradwelle wirkenden Radialkräfte kompensiert sind, so daß die Pumpe zur Erzeugung hoher und höchster Drücke geeignet ist.

Zur Erzielung hoher Drücke bei relativ geringen Förderströmen eignen sich bekanntermaßen mehrstufige Seitenkanalpumpen besonders gut. Besonders einfach sind mehrstufige Seitenkanalpumpen aufzubauen, wenn man nur ein Laufrad verwendet, das mehrere im Durchmesser unterschiedliche Schaufelzellenkränze mit relativ kurzen Schaufeln jeweils auf beiden Seiten des Laufrades aufweist. Üblicherweise sind hierbei die am äußeren Umfang angeordneten Schaufelzellen durch einen Mittelsteg in axialer Richtung voneinander getrennt und arbeiten in einem gemeinsamen Seitenkanal. Da der Druck im Fördermedium vom Einlaß des Seitenkanales bis zu dessen Auslaß in Laufrichtung stetig zunimmt, ergibt sich durch den auf das Laufrad wirkenden Druck eine resultierende Kraftkomponente in radialer Richtung. Diese radiale Kraft nimmt bei hohen Förderdrücken erhebliche Ausmaße an. Bei Hochdruckpumpen dieser Gattung müssen folglich verstärkte Wellen und ebenfalls verstärkte Lager vorgesehen werden, was erhebliche Mehrkosten, insbesondere für die Wellendichtungen mit sich bringt und auch zu einem unerwünscht großen Durchmesser des ersten, laufradinneren Förderkranzes führt.

Aus der DE-OS 21 05 121 ist eine Seitenkanalpumpe bekannt, bei der zum Ausgleich dieser Radialkräfte Drucktaschen im Gehäuse angeordnet sind, die über Leitungen mit der Saug- und der Druckseite der Pumpe verbunden sind. Die Anordnung der Drucktaschen und der Verbindungsleitungen ist hierbei derart, daß der in den Drucktaschen herrschende Druck auf einen speziellen, dafür vorgesehenen Teil des Laufrades wirkt und zwar so, daß die durch den Pumpvorgang auf das Laufrad radial nach innen wirkenden Kräfte kompensiert werden. Diese Lösung bedingt jedoch zusätzliche Regelorgane in den Verbindungsleitungen, um eine entsprechende Abstimmung der in den Drucktaschen aufgebauten Druckverhältnisse auf die jeweilige Förderhöhe bzw. den Förderdruck der Pumpe zu erreichen. Darüber hinaus wird mit dieser Anordnung ein zu Leckageverlusten führender Kurzschluß der Pumpe in Kauf genommen, der zu einer Strömung von Fördermedium von der Druckseite über die Drosselspalte der Drucktaschen zur Saugseite führt. Diese Verluste setzen insbesondere bei kleinen Volumenströmen den hydraulischen Wirkungsgrad der Pumpe erheblich herab.

Aus der DE-OS 31 28 374 ist eine Seitenkanalpumpe bekannt, deren Laufrad auf beiden Seite je einen Schaufelkranz mit geschlossenen Schaufelzellen aufweist, wobei voneinander getrennte Seitenkanäle diesen Schaufelkränzen gegenüberliegend angeordnet sind, die jeweils eine Eintrittsöffnung und eine Austrittsöffnung, sowie einen Unterbrecher aufweisen. Das Fördermedium strömt in dieser Pumpe in zwei voneinander getrennten Förderströmen über die Seitenkanäle vom jeweiligen Seitenkanaleintritt zum jeweiligen Seitenkanalaustritt. Auch bei dieser Pumpe treten jedoch die eingangs genannten Radialkräfte auf.

Aus der US-Patentschrift 2,662,479 ist eine mit Seitenkanälen versehene einstufige Turbinenpumpe bekannt, bei der ein Kräfteausgleich dadurch erreicht wird, daß man den Arbeitskanal durch zwei gegenüberliegend (im Abstand von etwa 180°) angeordnete Unterbrecher in zwei Ringhälften unterteilt, die beide durch Zuführkanäle mit dem Ansaugstutzen und auf der Druckseite durch Kanäle mit dem Druckstutzen der Pumpe verbunden sind. Auf diese Weise wird zwar ein Kräfteausgleich erreicht, allerdings für den Preis eines stark verringerten Druckanstiegs, verglichen mit einer Pumpe gleicher Größe, bei der der Arbeitskanal nicht unterbrochen ist.

Aus den US-Patentschriften 2,574,724 und 1,979,621 sind jeweils zwei-rotorige Seitenkanalpumpen bekannt, bei denen die Kanäle des einen Rotors gegenüber denjenigen des anderen Rotors in Umfangsrichtung so versetzt sind, daß sich ein Radialkraftausgleich zwischen den Rotoren ergibt. Es handelt sich in beiden Fällen um einstufige, doppelflutige Pumpeneinheiten. Die Zweistufigkeit ergibt sich durch das axiale Hintereinanderschalten von zwei separaten Rotoren mit zugeordneten Arbeitskanälen.

Ausgehend vom oben genannten Stand der Technik liegt der vorliegenden Erfindung die Aufgabe zugrunde, eine einrotorige Hochdruck-Seitenkanalpumpe so zu verbessern, daß die Welle des Laufrades im wesentlichen nur Drehmomente zu übertragen bzw. aufzunehmen hat.

Diese Aufgabe wird durch eine Seitenkanalpumpe gelöst mit einem Gehäuse mit Gehäuseeinlaß und Gehäuseauslaß, mit einem Laufrad auf einer Welle, mit mindestens je einem Schaufelkranz mit radial und axial offenen Schaufelzellen auf der ersten und auf der zweiten Seite des Laufrades, mit durch Dichtspalte voneinander getrennten Seitenkanälen, jeweils mit Eintrittsöffnung, Austrittsöffnung und Unterbrecher, wobei die Eintrittsöffnungen mit dem Gehäuseeinlaß und die Austrittsöffnung mit dem Gehäuseauslaß zur Aufteilung und Wiedervereinigung der Förderströme verbunden sind, und wobei die Seitenkanäle gegenüber den Schaufelkränzen so angeordnet sind, daß ein Fördermedium in zwei im wesentlichen von einander getrennten Förderströmen die Seitenkanäle vom jeweiligen Seitenkanaleintritt bis zum jeweiligen Seitenkanalaustritt unter Druckzunahme durchströmt,
die dadurch gekennzeichnet ist, daß die Eintrittsöffnungen, die Austrittsöffnungen und der (die) Unterbrecher der ersten Laufradseite in Umlaufrichtung des Laufrades um 180° zu den entsprechenden Elementen der anderen Laufradseite versetzt angeordnet ist (sind), daß die beiden Laufradseiten und die dazugehörigen Seitenkanäle im wesentlichen identisch geformt sind, daß jeder Seitenkanal sich im wesentlichen über den ganzen Umfang der jeweiligen Pumpenstufe erstreckt, so daß Anfang und Ende des Seitenkanals einer Stufe nur durch den kurzen Unterbrecher getrennt sind,
daß ein axialer Endstufen-Dichtspalt zur dichtenden Trennung der beiden Förderströme am äußeren Umfang des Laufrades angeordnet ist,
und
daß auf mindestens einer Laufradseite mindestens zwei Schaufelzellenkränze mit unterschiedlichen Durchmessern angeordnet sind, deren jeweilige Seitenkanäle in Reihe geschaltet sind.

Durch diese sehr leicht konstruktiv darzustellende Maßnahme kompensieren sich die zwangsläufig auftretenden Radialkräfte bereits im Laufrad, so daß keine Radialkräfte mehr auf die Welle des Laufrades wirken. Dadurch kann man zum einen die Lagerung der Welle mit der dazugehörigen Abdichtung in kostengünstiger Weise kleiner dimensionieren, ohne daß dadurch die Lebensdauer der Pumpe herabgesetzt wird. Darüber hinaus kann durch die geringere Dimensionierung der Laufradwelle ein innerer Schaufelkranz mit geringem Durchmesser und entsprechend geringer Umfangsgeschwindigkeit im Betrieb vorgesehen werden. Dadurch, daß die Umfangsgeschwindigkeit gering ist, wird der den Wirkungsgrad senkende Beschleunigungsstoß auf das Fördermedium beim Eintritt in die Pumpe verringert.

Weiterhin ist es durch die erfindungsgemäße Anordnung möglich, eine Vielzahl von Schaufelkränzen unterschiedlichen Durchmessers mit entsprechenden Seitenkanälen, also eine Vielzahl von in Reihe geschalteten Pumporganen auf einem einzigen Laufrad anzubringen, was wegen der bisher auftretenden Radialkräfte nicht möglich war und durch Aufteilung der Druckstufen auf mehrere jeweils separat gelagerte Laufräder umgangen wurde.

Durch die erfindungsgemäße Lösung ergibt sich noch ein weiterer Vorteil bei vielstufigen Laufrädern dadurch, daß die einzelnen Schaufelkränze jeweils mit axial und radial offenen Schaufelzellen aufgebaut werden können, wobei die Abdichtung zwischen den Förderstufen durch radiale Dichtspalten bewerkstelligt wird, so daß die Schaufelzellenkränze in den theoretischen Minimalabständen abgestuft sein können. Durch diese Minimalabstufung wird wiederum der oben erläuterte Beschleunigungsstoß auf das Fördermedium vom Eintritt der einen in die darauffolgende Stufe mit seinen nachteiligen Wirkungen verringert. Auch diese Möglichkeit konnte bisher nicht genutzt werden, da durch diese Bauweise sehr breite Laufräder entstehen, die zu unerwünscht großen Lagerabständen führen.

Bei der vorliegenden Seitenkanalpumpe wirken also die beiden voneinander dichtend getrennten Laufrad- und Seitenkanalseiten invers, d.h., daß der jeweilige Druckaufbau entlang des Seitenkanalumfanges der einen Seite um 180° um die Wellenachse versetzt, also entgegengesetzt zur anderen Seitenkanalseite erfolgt. Somit stehen sich an jedem Punkt des Seitenkanalumfanges gleichgroße Radialkräfte gegenüber, so daß sich die beidseitig des Laufrades entstehenden Radialkräfte selbsttätig und ohne Zusatzeinrichtungen in jedem Betriebspunkt der Pumpe im wesentlichen verlustlos ausgleichen.

Durch den radialkräftefreien Aufbau der Pumpe werden auch die sonst auftretenden Schwingungen der Welle durch deren Durchbiegung vermieden, so daß sich dadurch die Lebensdauer der Pumpe weiter erhöht.

Das Kippmoment, das durch die auf den zwei Laufradseiten entgegengerichteten Axialkräfte erzeugt wird, verläuft entgegengesetzt demjenigen Kippmoment, das durch die Radialkräfte auf die beiden Radseiten wirkt. Man kann also bei entsprechender Dimensionierung der Tiefe des Laufrades einen Momentenausgleich und somit eine im wesentlichen kräftefreie (bis auf die Drehmomente) Welle erreichen.

Im folgenden werden Ausführungsbeispiele bevorzugter Ausführungsformen der Erfindung anhand von Abbildungen näher erläutert. Hierbei zeigt
- Figur 1: einen Längsschnitt durch eine bevorzugte Ausführungsform der erfindungsgemäßen Seitenkanalpumpe entlang der Linie I-I aus Fig. 2,
- Figur 2: eine Ansicht in Pfeilrichtung (A) der Seitenkanalpumpe nach Fig. 1 mit abgenommenem stirnseitigen Gehäusedeckel,
- Figur 3: eine Aufsicht auf das Laufrad aus Fig.1 und 2,
- Figur 4: einen Schnitt entlang der Linie II-II aus Fig. 3,
- Figur 5: einen Schnitt entlang der Linie IV-IV aus Fig. 6, des ersten Seitenkanalteiles aus Fig. 1 mit strichpunktiert eingezeichnetem Laufrad,
- Figur 6: einen Schnitt entlang der Linie III-III aus Fig. 5,
- Figur 7: einen Schnitt entlang der Linie VI-VI aus Fig. 8 des zweiten Seitenkanalteiles aus Fig. 1 mit strichpunktiert eingezeichnetem Laufrad,
- Figur 8: einen Schnitt entlang der Linie V-V aus Fig. 7,
- Figur 9: einen Halbschnitt durch eine weitere bevorzugte Ausführungsform eines Laufrades mit Schaufelzellenkränzen und strichpunktiert angedeuteten Seitenkanälen und mit axialen Endstufen-Dichtspalten zur Trennung der Förderströme und mit axialen Zwischenstufenspalten, und
- Figur 10: einen Halbschnitt durch eine weitere bevorzugte Ausführungsform eines Laufrades mit Schaufelzellenkränzen mit strichpunktiert angedeuteten Seitenkanälen und radialen Endstufen-Dichtspalten am äußeren Umfang und radialen Zwischenstufendichtspalten.

Die in den Fig. 1 bis 8 dargestellte bevorzugte Ausführungsform der Pumpe zeigt eine zweistufige, doppelströmige Seitenkanalpumpe mit radialem Endstufen-Dichtspalt 36 und besteht aus einem Gehäuse 10 und einem Laufrad 30. Das Gehäuse 10 ist mehrteilig ausgebildet und besteht aus einem Gehäusering 11 mit Gehäuseeintrittsöffnung 12 und Austrittsöffnung 13 (Fig. 2), einem stirnseitigen Gehäusedeckel 14, einem antriebsseitigen Lagerdeckel 15 und den beiden Seitenkanalteilen 16 und 16'.

In den Seitenkanalteilen 16 und 16' sind die Seitenkanäle 17 und 17' mit Seitenkanaleintrittsöffnungen 18 und 18', Seitenkanalaustrittsöffnungen 19 und 19', Überleitungskanälen 21 und 21', sowie die Seitenkanalunterbrecher 20 und 20' angeordnet.

Der Gehäusedeckel 14 und der;Lagerdeckel 15 sind im Gehäusering 11 durch Rundschnurringe 24 abgedichtet und mit Gehäuseschrauben 26 (durch Mittellinien angedeutet) mit dem Gehäusering 11 verschraubt. Die im Gehäuse 10 angeordneten Seitenkanalteile 16 und 16' sind voneinander durch einen Rundschnurring 25 abgedichtet und werden vom Gehäusedeckel 14 und Lagerdeckel 15, in axialer Richtung fixiert. Im Lagerdeckel 15 des Gehäuses 10 ist eine über Packungsringe 27 abgedichtete Welle 28 gelagert, die durch einen nicht dargestellten Antriebsmotor, beispielsweise einen Elektromotor, in Pfeilrichtung (Fig. 2) in Drehung versetzt wird. Auf dem freien Ende der Welle 28 ist das Laufrad 30 mittels einer Paßfeder 29 befestigt.

Das zweistufige Laufrad 30 weist auf seiner ersten Seite Schaufelzellenkränze 31, 31a, auf seiner zweiten Seite Schaufelzellenkränze 31', 31'a auf, die aus radial und axial offenen Schaufelzellen 32, 32a bzw. 32', 32'a gebildet sind.

Das durch die Gehäuseeintrittsöffnung 12 des Gehäuses 10 eintretende Fördermedium teilt sich in einem Verteilerkanal 23, der in das Gehäuse 10 eingearbeitet ist, in zwei Förderströme, die getrennt in die Seitenkanaleintrittsöffnungen 18 und 18' über Zuführkanäle 37, 38 in den Seitenkanalteilen 16 und 16' gelangen. Hierbei sind die Seitenkanaleintrittsöffnungen 18 auf der einen Seite des Laufrades um 180° um die Wellenachse versetzt zu den Seitenkanaleintrittsöffnungen 18' auf der anderen Laufradseite angeordnet. Das in die Seitenkanäle 17, 17' der ersten Stufe eintretende Fördermedium gelangt in die Schaufelzellen 32, 32' der Schaufelzellenkränze 31, 31' des rotierenden Laufrades 30. In den Schaufelzellen 32 und 32' bilden sich durch die Fliehkraft Verdrängerströmungen aus, die jeweils in einer schraubenförmig gewundenen Strombahn über die gesamte Länge der Seitenkanäle fließen und wechselseitig in die Schaufelzellen 32 und 32' des Laufrades 30 wieder eintreten. Durch dieses ständige Wiedereintreten wird auf den im Seitenkanal langsamer fließenden Förderstrom geringeren Energiezustandes (Druck, Geschwindigkeit), Energie durch Impulsaustausch vom schneller umlaufenden Flüssigkeitsinhalt höheren Energiezustandes der Schaufelzellen 32, 32' des Laufrades 30 übertragen.

Am Ende der Seitenkanäle 17, 17' tritt das Fördermedium über Überleitungskanäle 21, 21' in die Seitenkanäle 17a und 17'a der zweiten Stufe ein, wo über die Schaufelzellen 32a und 32'a der Schaufelzellenkränze 31a und 31'a des Laufrades 30 ein weiterer Impulsaustausch,wie oben für erste Stufe beschrieben,erfolgt. Nach dieser weiteren Energiezufuhr gelangt das Fördermedium über die Seitenkanalaustritte 19 und 19' in den Seitenkanalteilen 16 und 16' in einen Zubringerkanal 22 im Gehäuse 10 und von dort durch die Austrittsöffnung 13 aus dem Gehäuse heraus.

Der Druckaufbau in den Seitenkanälen 17 und 17a des Seitenkanalteils 16 erfolgt aufgrund des Winkelversatzes (um 180°) zum Seitenkanalteil 16' mit Seitenkanälen 17' und 17'a invers. Dies heißt, daß der an jedem Punkt des Umfanges der Seitenkanäle 17 und 17a des Seitenkanalteiles 16 in radialer Richtung auf die Welle einwirkenden Kraft eine dem Betrag nach gleichgroße Gegenkraft von jedem Punkt des Umfanges der Seitenkanäle 17' und 17'a des Seitenkanalteiles 16' entgegenwirkt.

Die beiden laufradäußeren Schaufelzellenkränze 31a und 31'a sind durch einen relativ breiten Steg voneinander getrennt, der somit eine zylindrische Außenfläche des Laufrades bildet. Die beiden Seitenkanalteile 16, 16' bilden zusammen einen ebenso breiten "Steg" zwischen den beiden äußeren Seitenkanälen 17a, 17'a, so daß die beiden Förderströme der Endstufen über einen radialen Endstufen-Dichtspalt 36 voneinander abgedichtet sind. Die Abdichtung zwischen den Stufen auf den jeweiligen Laufradseiten erfolgt bei dieser Ausführungsform durch axiale Zwischenstufen-Dichtspalte 33, 33.

Bei entsprechend geschickter Wahl bzw. Berechnung der radialen und axialen Abmessungen der Schaufelkränze werden nicht nur die auf die Welle wirkenden Radialkräfte kompensiert, sondern auch die durch sie verursachten Drehmomente um den Laufradmittelpunkt, der dieses auf der Welle kippen läßt, da die auf das Laufrad in axialer Richtung wirkenden Kräfte ein zu den erstgenannten Drehmoment entgegengesetztes Moment erzeugen.

In den Figuren 9 und 10 sind lediglich Halb-Querschnitte durch Laufräder weiterer bevorzugter Ausführungsformen gezeigt, wobei die dazugehörigen Seitenkanalteile mit Seitenkanälen, Überströmkanälen, Dichtspalten usw. entsprechend der oben beschriebenen Ausführungsform gestaltet sind, soweit nichts gegenteiliges beschrieben ist.

Bei der Ausführungsform nach Fig. 9 sind auf der einen Seite des Laufrades Schaufelzellenkränze 31, 31a, 31b und auf der anderen Seite Schaufelzellenkränze 31', 31'a und 31'b angeordnet, denen Seitenkanäle (strichpunktiert angedeutet)17, 17a, 17b bzw. 17', 17'a, 17'b gegenüberliegen. Die trennende Abdichtung zwischen den Endstufen 17b, 17'b auf den beiden Laufradseiten erfolgt über axiale Endstufen-Dichtspalte 34 und 34', die zwischen dem Laufrad 30 und den Seitenkanalteilen 16, 16' angeordnet sind.

Bei der in Fig. 10 gezeigten weiteren bevorzugten Ausführungsform der Seitenkanalpumpe erfolgt die Abdichtung der Förderströme sowohl von Stufe zu Stufe als auch der beiden Endstufen zueinander über radiale Dichtspalte 35, 35a, 35', 35'a und 36. Bei diesem Laufrad nehmen die Durchmesser der Schaufelzellenkränze nur um den minimal möglichen Betrag zu, da die Abdichtung von Stufe zu Stufe im wesentlichen ausschließlich durch radiale Spalte erfolgt. Dadurch, daß die Umfangsgeschwindigkeit der Schaufelzellen von Stufe zu Stufe lediglich um einen geringen Betrag steigt, ergibt sich beim Eintritt des Fördermediums in den jeweils nächsten Seitenkanal nur ein geringer, den Wirkungsgrad der Pumpe vermindernder Beschleunigungsstoß. Auf diese Weise ist es möglich, relativ viele Stufen bei einer Seitenkanalpumpe mit einem einzigen Laufrad hintereinander zu schalten, so daß hohe Drücke trotz des geringen Bauaufwandes (wenige Teile, geringe Montagekosten) erzielbar sind. Derart breite Laufräder, die sich durch eine solche Konstruktion ergeben, konnten bis jetzt nicht eingesetzt werden, da durch die Laufradbreite ein unerwünscht großer Abstand der beiden Wellenlager bedingt war.

## Patentansprüche

1. Seitenkanalpumpe mit einem Gehäuse mit Gehäuseeinlaß und Gehäuseauslaß,
mit einem Laufrad auf einer Welle,
mit mindestens je einem Schaufelkranz mit radial und axial offenen Schaufelzellen auf der ersten und auf der zweiten Seite des Laufrades,
mit durch Dichtspalte voneinander getrennten Seitenkanälen, jeweils mit Eintrittsöffnung, Austrittsöffnung und Unterbrecher, wobei die Eintrittsöffnungen mit dem Gehäuseeinlaß und die Austrittsöffnung mit dem Gehäuseauslaß zur Aufteilung und Wiedervereinigung der Förderströme verbunden sind, und wobei die Seitenkanäle gegenüber den Schaufelkränzen so angeordnet sind, daß ein Fördermedium in zwei im wesentlichen von einander getrennten Förder
strömen die Seitenkanäle vom jeweiligen Seitenkanaleintritt bis zum jeweiligen Seitenkanalaustritt unter Druckzunahme durchströmt,
**dadurch gekennzeichnet,**
daß die Eintrittsöffnung(en) (18), die Austrittsöffnung(en) (19) und der (die) Unterbrecher (20, 20a) der ersten Laufradseite in Umlaufrichtung des Laufrades (30) um 180° zu den entsprechenden Elementen (18', 19', 20', 20'a) der anderen Laufradseite versetzt angeordnet ist (sind), daß die beiden Laufradseiten und die dazugehörigen SeitenKanäle (17, 17a, 17b; 17', 17'a, 17'b) im wesentlichen identisch geformt sind,
daß jeder Seitenkanal sich im wesentlichen über den ganzen Umfang der jeweiligen Pumpenstufe erstreckt, so daß Anfang und Ende des Seitenkanals einer Stufe nur durch den kurzen Unterbrecher (20, 20a) getrennt sind,
daß ein axialer Endstufen-Dichtspalt (34,34') zur dichtenden Trennung der beiden Förderströme am äußeren Umfang des Laufrades (30) angeordnet ist,
und
daß auf mindestens einer Laufradseite mindestens zwei Schaufelzellenkränze (31, 31a, 31b; 31', 31'a, 31'b) mit unterschiedlichen Durchmessern angeordnet sind, deren jeweilige Seitenkanäle (17, 17a, 17b; 17', 17'a, 17'b) in Reihe geschaltet sind.

2. Seitenkanalpumpe nach Anspruch 1, dadurch gekennzeichnet, daß zur Abdichtung zwischen den im Durchmesser unterschiedlichen Schaufelzellenkränzen (31, 31') des Laufrades (30) und den in Seitenkanalteilen (16, 16') eingearbeiteten Seitenkanälen (17, 17'), radiale Zwischenstufendichtspalte (35, 35') angeordnet sind.

3. Seitenkanalpumpe nach Anspruch 2, dadurch gekennzeichnet, daß zur Abdichtung zwischen den im Durchmesser unterschiedlichen Schaufelzellenkränzen (31, 31') des Laufrades (30) und den in den Seitenkanalteilen (16, 16') eingearbeiteten Seitenkanälen (17, 17'), axiale Zwischenstufendichtspalte (33, 33') angeordnet sind.

4. Seitenkanalpumpe nach einem der vorhergehenden Ansprüche, dadurch gekennzeichnet, daß die Schaufelzellenkränze (31, 31a, 31b; 31', 31'a, 31'b) und die zugehörigen Seitenkanäle (17, 17a, 17b; 17', 17'a, 17'b) hinsichtlich der Wirkflächen des Förderstromdruckes auf das Laufrad so bemessen sind, daß sich die aus den axialen und die aus den radialen Kräften resultierenden Momente um den Laufradmittelpunkt gegenseitig aufheben.

## Claims

1. Lateral channel pump having a housing with housing inlet and housing outlet,
having an impeller on a shaft,
having at least one bucket ring with radially and axially open bucket compartments on the first and second sides of the impeller,
with lateral channels separated from one another by sealing gaps, each channel having an inlet port, outlet port and break, the inlet ports being connected to the housing inlet and the outlet ports to the housing outlet in order to divide and reunite the delivery currents, the lateral channels being arranged opposite the bucket rings in such a way that a flow medium flows in two substantially separate currents through the lateral channels from the respective lateral channel inlet to the respective lateral channel outlet whilst the pressure increases, characterised in that the inlet port(s) (18), the outlet port(s) (19) and the break(s) (20,20a) on the first side of the impeller are offset relative to the corresponding elements (18',19',20',20'a) on the other side of the impeller by an angle of 180° in the direction of rotation of the impeller, in that the two sides of the impeller and the associated lateral channels (17,17a,17b; 17',17'a,17'b) are substantially identical in shape, in that each lateral channel extends substantially over the entire periphery of the respective pump stage, so that the start and finish of the lateral channel of a stage are separated only by the short break (20,20a), in that an axial end stage sealing gap (34,34') is provided on the outer circumference of the impeller (30) in order to separate the two delivery currents in sealed manner, and in that, on at least one side of the impeller, there are at least two bucket rings (31,31a,31b; 31',31'a,31'b) of different diameters, the lateral channels (17,17a,17b; 17',17'a,17'b) of which are connected in series.

2. Lateral channel pump according to claim 1, characterised in that radial intermediate-stage sealing gaps (35,35') are provided in order to form a seal between the bucket rings (31,31') of different diameters of the impeller (30) and the lateral channels (17,17') incorporated in lateral channel sections (16,16').

3. Lateral channel pump according to claim 2, characterised in that axial intermediate-stage sealing gaps (33,33') are provided in order to form a seal between the bucket rings (31,31') of different diameters of the impeller (30) and the lateral channels (17,17') incorporated in the lateral channel sections (16,16').

4. Lateral channel pump according to one of the preceding claims, characterised in that the bucket rings (31,31a,31b; 31',31'a,31'b) and the associated lateral channels (17,17a,17b; 17',17'a,17'b) are of such dimensions, with respect to the effective surface areas of the pressure of delivery current on the impeller, that the moments about the centre of the impeller resulting from the axial and radial forces cancel each other out.

## Revendications

1. Pompe à canal latéral comportant :
un carter pourvu d'une admission de carter et d'un échappement de carter,
une roue à aubes montée sur un arbre,
au moins une couronne d'aubes à cellules d'aubes ouvertes radialement et axialement, respectivement sur le premier et le deuxième côtés de la roue à aubes.
des canaux latéraux, séparés les uns des autres par des interstices étanches et pourvus chacun d'un orifice d'entrée, d'un orifice de sortie et d'un élément d'interruption, les orifices d'entrée étant reliés à l'admission du carter et l'orifice de sortie à l'échappement du carter pour diviser et réunir à nouveau les flux pompés, les canaux latéraux étant disposés par rapport aux couronnes d'aubes de telle manière qu'un milieu pompé traverse, sous pression croissante, les canaux latéraux respectivement depuis l'entrée jusqu'à la sortie du canal latéral, en étant divisé en deux flux sensiblement séparés l'un de l'autre, caractérisé par le fait que le (ou les) orifice(s) d'entrée (18), le (ou les) orifice(s) de sortie (19) et le (ou les) élément(s) d'interruption (20, 20a) du premier côté de roue à aubes est (ou sont) disposés en étant décalés de 180°, dans le sens de rotation de la roue à aubes (30), par rapport aux éléments correspondants (18', 19', 20', 20'a de l'autre côté de la roue à aubes, que les deux côtés de la roue à aubes et les canaux latéraux associés (17, 17a, 17b, 17', 17'a, 17'b) sont de forme sensiblement identiques, que chaque canal latéral s'étend sensiblement sur toute la périphérie de l'étage de pompe correspondant, afin que le début et la fin du canal latéral d'un étage ne soient séparés que par le court élément d'interruption (20, 20a), qu'un interstice étanche axial(34,34')d'étage final est disposé à la périphérie extérieure de la roue à aubes (30) pour séparer les deux flux l'un de l'autre de façon étanche, et qu'au moins deux couronnes de cellules d'aubes (31, 31a, 31b, 31', 31'a, 31'b) de diamètres différents, dont les canaux latéraux respectifs (17, 17a, 17b, 17', 17'a, 17'b) sont montés en série, sont disposés sur au moins un côté de la roue à aubes.

2. Pompe selon la revendication 1, caractérisée par le fait que des interstices étanches (35, 35') axiaux d'étages intermédiaires sont disposés en vue d'une étanchéité entre les couronnes de cellules d'aubes (31, 31') de diamètre différents de la roue à aubes (30) et les canaux latéraux (17, 17') ménagés dans les éléments (16, 16') de canaux latéraux.

3. Pompe selon la revendication 2, caractérisée par le fait que des interstices étanches (33, 33') axiaux d'étages intermédiaires sont disposés en vue d'une étanchéité entre les couronnes de cellules d'aubes (31, 31') de diamètre différents de la roue à aubes (30) et les canaux latéraux (17, 17') ménagés dans les éléments (16, 16') de canaux latéraux.

4. Pompe selon l'une quelconque des revendications précédentes, caractérisée par le fait que les couronnes de cellules d'aubes (31, 31a, 31b, 31', 31'a, 31'b) et les canaux latéraux associés (17, 17a, 17b, 17', 17'a, 17'b) sont dimensionnés, en ce qui concerne les surfaces où la pression dynamique du flux s'exerce sur la roue à aubes, de tellemanière que les moments qui résultent des forces axiales et ceux qui résultent des forces radiales se compensent mutuellement sur le centre de la roue à aubes.
